# EUROPÄISCHE PATENTSCHRIFT

(11) **EP 1 783 713 B1**
(45) Veröffentlichungstag und Bekanntmachung des Hinweises auf die Patenterteilung: **28.05.2008**
(21) Anmeldenummer: 05110342.2
(22) Anmeldetag: 04.11.2005
(51) Int. Cl.: G08B 17/107, G08B 29/04

(54) **Manipulationssicherung eines Brandmelders**
Tamper-proofing for a fire detector
Prévention contre la manipulation abusive d'un détecteur de feu

(43) Veröffentlichungstag der Anmeldung: 09.05.2007
(73) Patentinhaber: Siemens Aktiengesellschaft, 80333 Munich (DE)
(72) Erfinder: Müller, Kurt, 8708 Männedorf (CH); Steiner, Peter, 8645 Jona (CH)

(56) Entgegenhaltungen:
- EP-A- 1 349 127
- DE-A1- 19 912 911
- US-A- 4 769 550
- PATENT ABSTRACTS OF JAPAN Bd. 005, Nr. 173 (P-087), 5. November 1981 (1981-11-05) & JP 56 100342 A (MATSUSHITA ELECTRIC WORKS LTD), 12. August 1981 (1981-08-12)

## Beschreibung

Die Erfindung betrifft ein Verfahren zur Unterscheidung eines Brandes von einer Manipulation bei einem mindestens zwei je eine Lichtquelle und einen Lichtempfänger enthaltenden Sensoreinheiten und eine Abdeckplatte mit jeweils mindestens zwei Licht-Aus- und Eintrittsfenster umfassenden Brandmelder, mit dem im Außenbereich des Brandmelders zumindest eine Brandkenngrösse nach dem Streulichtverfahren überwacht wird

Die DE 199 1 911 A1 offenbart eine Vorrichtung zur Erkennung von Rauch beispielsweise in einem Raum, mit einem Sender zum Aussenden einer von dem Rauch reflektierbaren Strahlung und ein die vom Rauch reflektierten Strahlung erkennender Empfänger und einer Abdeckung, die einen vom Sender ausgesandten Strahl durchlässt. Es wird weiter offenbart, wie detektiert werden kann, dass die Abdeckung entweder verschmutzt oder abgedeckt wurde. Dazu wird eine weitere Sender-EmpfängerEinheit verwendet, welche die von der Innenseite reflektierte Strahlung der Abdeckung misst.

Jeder an der Decke eines baulich begrenzten Raumes befestigter optischer Brandmelder, der keine geschlossene Messkammer hat, also Streulicht aus dem Außenbereich des Brandmelders empfängt, kann durch großflächige Objekte wie zum Beispiel einer Hand, Putzinstrumente etc. blockiert bzw. derart manipuliert werden, dass zum Beispiel entweder keine Überwachung einer Brandkenngrösse seitens des Brandmelders mehr erfolgen kann oder ein Fehlalarm aufgrund falscher Informationen wie zum Beispiel Wasserdampf, Nebel etc., die als Brandkenngrösse vom Brandmelder interpretiert werden, ausgelöst wird. Derartige Manipulationen müssen klar von Rauch bzw. einem Brand unterschieden werden können, damit eine sichere Überwachung eines baulich begrenzten Raumes gewährleistet ist. Brandmelder, die eine Brandkenngrösse nach dem Streulichtverfahren im Außenbereich des Brandmelders, bestehen im Allgemeinen aus mindestens zwei Sensoreinheiten, die je aus einer Sende- und einer Empfängereinheit bestehen und in die Decke integriert oder auf der Decke befestigt sein können. Zum Schutz der Sensoreinheiten wird meist eine Abdeckplatte mit Ein- und Austrittsfenstern für das Licht verwendet. Ist die Manipulation in der Nähe eines Austrittsfensters, so kann der Brandmelder dies u. a. durch das Streulicht feststellen. Liegt die Manipulation jedoch auf dem Austrittsfenster auf oder handelt es sich gar um Dampf, so müssen zusätzliche Massnahmen getroffen werden.

Die Aufgabe der vorliegenden Erfindung ist darin zu sehen, eine möglichst einfache und effiziente Möglichkeit für die Erkennung einer Manipulation eines Brandmelders, der im Außenbereich des Brandmelders eine Brandkenngrösse nach dem Streulichtverfahren überwacht, vorzuschlagen.

Die Aufgabe wird erfindungsgemäß jeweils durch die Gegenstände der unabhängigen Patentansprüche gelöst. Weiterbildungen der Erfindung sind in den Unteransprüchen angegeben.

Ein Kern der Erfindung ist darin zu sehen, dass zur Unterscheidung eines Brandes von einer Manipulation eines Brandmelders mit mindestens zwei je eine Lichtquelle und einen Lichtempfänger enthaltenden Sensoreinheiten und eine Abdeckplatte mit jeweils mindestens zwei Licht-Aus- und Eintrittsfenster, mit diesem im Außenbereich des Brandmelders zumindest eine Brandkenngrösse nach dem Streulichtverfahren überwacht wird. Erfindungsgemäss sind bei der Abdeckplatte jeweils die Licht-Aus- und Licht-Eintrittsfenster mit einem Licht leitenden Element derart verbunden, dass das an der Außenfläche der Abdeckung reflektierte von der Lichtquelle der einen Sensoreinheit stammende Licht mit dem Lichtempfänger der weiteren Sensoreinheit empfangen wird. Als Licht leitendes Element wird zum Beispiel ein Tunnel, ein Graben bzw. eine Vertiefung und/oder eine Glasfaserverbindung in der Abdeckplatte verwendet. Dabei kann das Licht leitende Element mit einem Licht reflektierenden Material, wie zum Beispiel einer spiegelnden Metallbeschichtung zur Effizienzsteigerung ausgekleidet werden. Dies ist vor allem dann notwendig, wenn stark gebündeltes Laserlicht für das Streulichtverfahren verwendet wird, da das von der Außenseite des Fensters, also der äußeren Grenzfläche des Licht-Austrittsfensters, zurück gestreute Licht sicher in den Lichtleiter geleitet werden muss. Die Abdeckplatte kann aus Kunststoff, Metall, Holz, Glas etc. bestehen. Als Licht, das von der Lichtquelle ausgesandt wird, kann vorzugsweise stark gebündeltes Laserlicht oder ein anderes dafür geeignetes Licht verwendet werden. Der Brandmelder mit den mindestens zwei Sensoreinheiten wird an der Decke des baulich begrenzten Raumes befestigt. Dabei kann er in die Decke integriert oder auf der Decke montiert werden.

Ein großer Vorteil der Erfindung besteht darin, dass auf einfache Weise vom Brandmelder unterschieden werden kann, ob ein Brand oder eine Manipulation vorliegt. Insbesondere das Auslösen eines Fehlalarms beim Brandmelder durch eine Manipulation zum Beispiel durch Abdeckung des Licht-Austrittsfensters oder durch Dampf auf dem Licht-Austrittfensters kann auf sehr einfache Art und Weise vermieden werden.

Die Erfindung wird anhand eines in einer Figur dargestellten Ausführungsbeispiels näher erläutert. Dabei zeigt die folgende Figur eine Anordnung mittels Licht leitende Elemente, die in der Brandmelderabdeckung bzw. Abdeckplatte integriert sind.

Figur 1 zeigt einen Brandmelder, der nach dem Streulichtverfahren eine Brandkenngrösse im Außenbereich R des Brandmelders BM überwacht. Der Brandmelder BM weißt zwei Sensoreinheiten SE1, SE2 mit je einer Lichtquelle bzw. Licht-Sendeeinheit S1, S2 und einer Licht-Empfängereinheit E1, E2 auf. Zur Licht-Strahlenbündelung werden Optikelemente O wie zum Beispiel optische Linsen verwendet. Idealerweise wird stark gebündeltes Laserlicht zur Überwachung der Brandkenngrösse gemäss dem Streulichtverfahren verwendet, jedoch ist prinzipiell jede Art von Licht vorstellbar. Zum Abdecken insbesondere zum Schutz der Sensoreneinheiten SE1, SE2 wird beim Brandmelder BM eine Abdeckplatte AP verwendet. Diese Abdeckplatte kann eine beliebige Form wie zum Beispiel eine runde Form haben. Die Abdeckplatte AP kann aus Holz, Metall, Kunststoff, Glas etc. hergestellt werden und besitzt Licht-Eintritt- EF und Licht-Austrittfenster AF. In der Abdeckplatte AP sind Licht leitende Elemente LL, so genannte Lichtleiter vorhanden, sodass die Lichtquelle S2 mit dem Lichtempfänger E1 und die Lichtquelle S1 mit dem Lichtempfänger E2 verbunden ist. Ein Teil des an der äußeren Oberfläche des Austrittfenster AF reflektierten Lichtes wird in die jeweiligen Lichtleiter LL eingekoppelt. Im normalen Betrieb wird nur wenig Licht mit bekannter Stärke zurückgeworfen und über den Lichtleiter LL zum Empfänger E1, E2 der jeweiligen Sensoreinheit SE2, SE1 geleitet. Der zugehörige Signalpegel d. h. die Stärke des empfangenen Lichtes kann als Überwachungssignal für die korrekte Funktion des jeweiligen Senders S1, S2 verwendet werden. Liegt jedoch eine Manipulation oder eine Verschmutzung des Austrittsfensters AF in unzulässiger Weise vor, so wird dieses zusätzliche Licht diffus reflektiert und in den Lichtleiter LL gekoppelt. Auf Grund der Signalzunahme bzw. des Anstiegs der Stärke des am Lichtempfänger E1, E2 empfangenen Lichtes kann dann eine solche Situation (Manipulation) vom Normalbetrieb unterschieden werden. Eine Manipulation des Brandmelders kann also angenommen werden, wenn ein zum Beispiel vorher definierter Schwellwert für die Stärke des am Lichtempfänger E1, E2 empfangenen Lichtes überschritten wird. Da Licht vom einen Austrittsfenster AF auf den Lichtempfänger des anderen Kanals geleitet wird, ist es nun möglich zu unterscheiden ob bei der Überwachung einer Brandkenngrösse tatsächlich ein Brand oder eine Manipulation vorliegt. Als Manipulation wird zum Beispiel die Abdeckung eines Licht-Austrittsfensters AF, Dampf, Nebel etc. angesehen.

## Patentansprüche

1. Verfahren zur Unterscheidung eines Brandes von einer Manipulation bei einem Brandmelder (BM), wobei im Außenbereich des Brandmelders (BM) zumindest eine Brandkenngrösse nach dem Streulichtverfahren überwacht wird, mit zwei je eine Lichtquelle (S1, S2) und je einen Lichtempfänger (E1, E2) enthaltende Sensoreinheiten (SE1, SE2) und mit einer jeweils mindestens zwei Licht-Aus- (AF) und Eintrittsfenster (EF) aufweisende Abdeckplatte (AP),
**dadurch gekennzeichnet,**
**dass** bei der Abdeckplatte (AP) die mindestens zwei Licht-Aus-(AF) und Licht-Eintrittsfenster (EF) mit einem Licht leitenden Element (LL) derart verbunden sind, dass die Lichtquelle (S1) der ersten Sensoreinheit (SE1) mit dem Lichtempfänger (E2) der zweiten Sensoreinheit (SE2) und die Lichtquelle (S2) der zweiten Sensoreinheit (SE2) mit dem Lichtempfänger (E1) der ersten Sensoreinheit (SE1) verbunden sind und
**dass** das an der äusseren Grenzfläche der Licht-Austrittsfenster (AF) reflektierte Licht von der Lichtquelle (S1, S2) der einen Sensoreinheit (SE1, SE2) mit dem Lichtempfänger (E2, E1) der weiteren Sensoreinheit (SE2, SE1) empfangen wird.

2. Verfahren nach Anspruch 1,
**dadurch gekennzeichnet,**
**dass** als Licht leitende Element (LL) ein Tunnel, ein Graben und/oder eine Glasfaserverbindung in der Abdeckplatte (AP) verwendet werden.

3. Verfahren nach Anspruch 1 und 2,
**dadurch gekennzeichnet,**
**dass** das Licht leitende Element (LL) mit einem Licht reflektierenden Material beschichtet wird.

4. Verfahren nach einem der vorangegangenen Ansprüche,
**dadurch gekennzeichnet,**
**dass** für die Herstellung der Abdeckplatte (AP) Kunststoff, Metall und/oder Holz verwendet wird.

5. Verfahren nach einem der vorangegangenen Ansprüche,
**dadurch gekennzeichnet,**
**dass** als Licht stark gebündeltes Laserlicht verwendet wird.

6. Verfahren nach einem der vorangegangenen Ansprüche,
**dadurch gekennzeichnet,**
**dass** der Brandmelder (BM) an der Decke eines baulich begrenzten Raumes befestigt wird.

7. Verfahren nach einem der vorangegangenen Ansprüche,
**dadurch gekennzeichnet,**
**dass** die Stärke des am Lichtempfänger (E1, E2) empfangenen Lichtes gemessen wird.

8. Verfahren nach Anspruch 7,
**dadurch gekennzeichnet,**
**dass** bei Überschreitung eines Schwellwertes eine Manipulation des Brandmelders angenommen wird.

9. Brandmelder (BM) zur Unterscheidung eines Brandes von einer Manipulation bei einem Brandmelder (BM), wobei im Außenbereich des Brandmelders zumindest eine Brandkenngrösse nach dem Streulichtverfahren überwacht wird
- mit zwei je eine Lichtquelle (S1, S2) und einen Lichtempfänger (E1, E2) enthaltenden Sensoreinheiten (SE1, SE2) zum Senden und Empfangen von Licht,
- mit einer jeweils mindestens zwei Licht-Aus- (AF) und Eintrittsfenster (EF) umfassenden Abdeckplatte (AP), die mit einem Licht leitenden Element (LL) derart verbunden sind, dass die Lichtquelle (S1) der ersten Sensoreinheit (SE1) mit dem Lichtempfänger (E2) der zweiten Sensoreinheit (SE2) und die Lichtquelle (S2) der zweiten Sensoreinheit (SE2) mit dem Lichtempfänger (E1) der ersten Sensoreinheit (SE1) verbunden sind,
- mit dem Lichtempfänger (E2, E1) der einen Sensoreinheit (SE2, SE1) zum Empfangen des an der äusseren Grenzfläche der Licht-Austrittsfenster (AF) reflektierten Lichtes der Lichtquelle (S1, S2) der weiteren Sensoreinheit (SE1, SE2).

## Claims

1. Method for distinguishing a fire from a manipulation in a fire detector (BM), wherein at least one fire parameter is monitored according to the scattered light method in the region surrounding the fire detector (BM), with two sensor units (SE1, SE2), which each contain one light source (S1, S2) and one light receiver (E1, E2), and with a cover plate (AP) having in each case at least two light exit (AF) and entrance windows (EF),
**characterized in that**
in the cover plate (AP), the at least two light exit (AF) and light entrance windows (EF) are connected to a light-guiding element (LL) such that the light source (S1) of the first sensor unit (SE1) is connected to the light receiver (E2) of the second sensor unit (SE2) and the light source (S2) of the second sensor unit (SE2) is connected to the light receiver (E1) of the first sensor unit (SE1) and
**in that** the light, which is reflected at the external interface of the light exit windows (AF), from the light source (S1, S2) of the one sensor unit (SE1, SE2) is received using the light receiver (E2, E1) of the further sensor unit (SE2, SE1).

2. Method according to Claim 1,
**characterized in that**
the light-guiding element (LL) used is a tunnel, a trench and/or an optical-fiber connection in the cover plate (AP).

3. Method according to either Claim 1 or 2,
**characterized in that**
the light-guiding element (LL) is coated with a light-reflecting material.

4. Method according to one of the preceding claims,
**characterized in that**
the light-guiding element (LL) is coated with a light-reflecting material.

5. Method according to one of the preceding claims,
**characterized in that**
strongly focused laser light is used as light.

6. Method according one of the preceding claims,
**characterized in that**
the fire detector (BM) is fastened to the ceiling of a spatially delimited space.

7. Method according to one of the preceding claims,
**characterized in that**
the intensity of the light received at the light receiver (E1, E2) is measured.

8. Method according to Claim 7,
**characterized in that**
a manipulation of the fire detector is assumed if a threshold value is exceeded.

9. Fire detector (BM) for distinguishing a fire from a manipulation in a fire detector (BM), wherein at least one fire parameter is monitored according to the scattered light method in the region surrounding the fire detector,
- with two sensor units (SE1, SE2), which each contain one light source (S1, S2) and one light receiver (E1, E2) for transmitting and receiving light,
- with a cover plate (AP) comprising in each case at least two light exit (AF) and entrance windows (EF) which are connected to a light-guiding element (LL) such that the light source (S1) of the first sensor unit (SE1) is connected to the light receiver (E2) of the second sensor unit (SE2) and the light source (S2) of the second sensor unit (SE2) is connected to the light receiver (E1) of the first sensor unit (SE1),
- with the light receiver (E2, E1) of the one sensor unit (SE2, SE1) for receiving the light, which is reflected at the external interface of the light exit windows (AF), of the light source (S1, S2) of the further sensor unit (SE1, SE2).

## Revendications

1. Procédé permettant de distinguer un incendie d'une manipulation dans un détecteur d'incendie (BM), au moins une caractéristique d'incendie étant surveillée dans la zone extérieure du détecteur d'incendie (BM) selon le procédé de lumière diffuse, comprenant deux unités de capteurs (SE1, SE2) contenant chacune une source de lumière (S1, S2) et un récepteur de lumière (E1, E2) et comprenant une plaque de couvrement (AP) présentant respectivement au moins deux fenêtres de sortie de lumière (AF) et d'entrée de lumière (EF),
**caractérisé en ce**
**que** dans la plaque de recouvrement (AP), les au moins deux fenêtres de sortie de lumière (AF) et d'entrée de lumière (EF) sont raccordées à un élément conducteur de lumière (LL) de manière à ce que la source de lumière (S1) de la première unité de capteur (SE1) soit raccordée au récepteur de lumière (E2) de la seconde unité de capteurs (SE2) et en ce que la source de lumière (S2) de la seconde unité de capteurs (SE2) soit raccordée au récepteur de lumière (E1) de la première unité de capteur (SE1) et
en ce que la lumière réfléchie sur la surface limite extérieure des fenêtres de sortie de lumière (AF) par la source de lumière (S1, S2) de l'une des unités de capteurs (SE1, SE2) est reçue par le récepteur de lumière (E2, E1) de l'autre unité de capteurs (SE1, SE2).

2. Procédé selon la revendication 1,
**caractérisé en ce**
**qu'**un tunnel, un fossé et/ou une liaison de fibre de verre dans la plaque de recouvrement (AP) sont utilisés comme élément conducteur de lumière (LL).

3. Procédé selon les revendications 1 et 2,
**caractérisé en ce**
**que** l'élément conducteur de lumière (LL) est revêtu d'une matière réfléchissant la lumière.

4. Procédé selon l'une quelconque des revendications précédentes,
**caractérisé en ce**
**que** pour la fabrication de la plaque de recouvrement (AP), on utilise du plastique, du métal et/ou du bois.

5. Procédé selon l'une quelconque des revendications précédentes,
**caractérisé en ce**
**que** de la lumière laser hautement concentrée est utilisée comme lumière.

6. Procédé selon l'une quelconque des revendications précédentes,
**caractérisé en ce**
**que** le détecteur d'incendie (BM) est fixé au plafond d'une pièce de construction délimitée.

7. Procédé selon l'une quelconque des revendications précédentes,
**caractérisé en ce**
**que** l'intensité de la lumière reçue sur le récepteur de lumière (E1, E2) est mesurée.

8. Procédé selon la revendication 7,
**caractérisé en ce**
**qu'**en cas de dépassement d'une valeur seuil, une manipulation du détecteur d'incendie est supposée.

9. Détecteur d'incendie (BM) permettant de distinguer un incendie d'une manipulation dans un détecteur d'incendie (BM), au moins une caractéristique d'incendie étant surveillée dans la zone extérieure du détecteur d'incendie (BM) selon le procédé de lumière diffuse,
- comprenant deux unités de capteurs (SE1, SE2) contenant chacune une source de lumière (S1, S2) et un récepteur de lumière (E1, E2) pour émettre et recevoir de la lumière,
- comprenant une plaque de couvrement (AP) présentant respectivement au moins deux fenêtres de sortie de lumière (AF) et d'entrée de lumière (EF), qui sont raccordées à un élément conducteur de lumière (LL) de manière à ce que la source de lumière (S1) de la première unité de capteurs (SE1) soit raccordée au récepteur de lumière (E2) de la seconde unité de capteurs (SE2) et que la source de lumière (S2) de la seconde unité de capteurs (SE2) soit raccordée au récepteur de lumière (E1) de la première unité de capteurs (SE1),
- comprenant le récepteur de lumière (E2, E1) de l'une des unités de capteurs (SE2, SE1) pour recevoir la lumière réfléchie sur la surface limite extérieure des fenêtres de sortie de lumière (AF) de la source de lumière (S1, S2) de l'autre unité de capteurs (SE1, SE2).
